# EUROPÄISCHE PATENTSCHRIFT

(11) **EP 1 795 858 B1**
(45) Veröffentlichungstag und Bekanntmachung des Hinweises auf die Patenterteilung: **04.06.2008**
(21) Anmeldenummer: 06024890.3
(22) Anmeldetag: 01.12.2006
(51) Int. Cl.: F41G 7/00

(54) **Waffenstations- Testeinheit und Verfahren zum Testen der Einsatzbereitschaft einer Waffenstation eines Luftfahrzeugs**
Weapon station test unit and method for testing the operational readiness of a weapon station of an aircraft
Unité de test de station d'armement et procédé pour tester la disponibilité d'une station d'armement d'un aéronef

(30) Priorität: 08.12.2005 DE 102005058546
(43) Veröffentlichungstag der Anmeldung: 13.06.2007
(73) Patentinhaber: LFK-Lenkflugkörpersysteme GmbH, 86529 Schrobenhausen (DE)
(72) Erfinder: Grabmeier, Michael, 83022 Rosenheim (DE)
(74) Vertreter: Hummel, Adam

(56) Entgegenhaltungen:
- WO-A-99/60326
- US-A1- 5 614 896

## Beschreibung

### TECHNISCHES GEBIET

Die Erfindung betrifft eine Waffenstations-Testeinheit zum Testen der Einsatzbereitschaft einer Waffenstation eines Luftfahrzeugs, mit einem integrierten Computer, der eine Waffensimulationseinrichtung sowie eine Prüf-und Auswerteeinrichtung aufweist, wobei der Computer über einen Waffenstationsanschluss mit einer Waffenstation eines Luftfahrzeugs elektrisch verbindbar ist. Die Erfindung betrifft darüber hinaus ein Verfahren zum Testen der Einsatzbereitschaft einer Waffenstation eines Luftfahrzeugs.

Beim Einsatz von mit an einer Waffenstation eines Luftfahrzeugs angebauten Waffen, beispielsweise Marschflugkörpern, ist es aus Sicherheitsgründen unzulässig, die am Luftfahrzeug befindliche Waffe am Boden vor dem Start des Luftfahrzeugs zu aktivieren, um die Kommunikation zwischen dem Luftfahrzeug und der angebauten Waffe zu testen. Diese Tests erfolgen erst während des Fluges, so dass eine in diesem Zeitpunkt erst erkannte mögliche Fehlfunktion der Kommunikation zwischen Luftfahrzeug und Waffe die Mission des Luftfahrzeugs beeinträchtigen kann oder sogar einen Abruch der Mission zur Folge haben kann. Daher besteht der Bedarf, bereits am Boden von der Bodenmannschaft die Waffenstation des Luftfahrzeugs testen zu können.

### STAND DER TECHNIK

Eine gattungsgemäße Waffenstations-Testeinheit ist aus der US 5,614,896 bekannt. Bei dieser bekannten Testeinheit wird während der Simulation des Vorhandenseins einer Waffe an der Waffenstation des Luftfahrzeugs mittels der Waffensimulationseinrichtung die Kommunikation zwischen Luftfahrzeug und Waffensimulationseinrichtung in einem Speicher gespeichert und nach Ablauf des Tests analysiert, woraufhin anschließend gegebenenfalls entsprechende Fehlermeldungen ausgegeben werden.

Aus der EP 0 309 133 ist eine Waffensimulationseinrichtung bekannt, die zur Simulation einer Waffe an die Waffenstation eines Luftfahrzeugs anschließbar ist. Mittels dieses Waffensimulators ist zwar die Simulation der Waffe gegenüber dem Luftfahrzeug möglich, doch erfolgt keine Überprüfung der vom Luftfahrzeug an die Waffenstation und von dieser an die Waffe übergebenen Signale.

### DARSTELLUNG DER ERFINDUNG

Da die zur Verfügung stehende Zeit, um ein militärisches Luftfahrzeug einsatzfähig zu machen, sehr begrenzt ist und stets eine Minimierung dieser Vorbereitungszeit angestrebt wird, ist es die Aufgabe der vorliegenden Erfindung, eine gattungsgemäße Waffenstations-Testeinheit so zu verbessern, dass die Zeit zum Testen der Einsatzbereitschaft der Waffenstation des Luftfahrzeugs reduziert wird.

Diese Aufgabe wird durch die Merkmale der Patentansprüche 1 und 8 gelöst.

Dazu wirken bei einer Waffenstations-Testeinheit mit den gattungsgemäßen Merkmalen die Waffensimulationseinrichtung und die Prüf- und Auswerteeinrichtung derart zusammen, dass der Datenverkehr zwischen der Waffensimulationseinrichtung und einer Bordelektronik des Luftfahrzeugs von der Prüf- und Auswerteeinrichtung während des Simulationsvorgangs in Echtzeit überwacht und auf Plausibilität und Korrektheit der von der Bordelektronik des Luftfahrzeugs gelieferten Daten überprüft wird. Durch die Echtzeit-Überwachung und -Überprüfung können die im Stand der Technik vorgesehenen Schritte des Speicherns der Kommunikationsdaten und des darauf folgenden Auslesens dieser gespeicherten Daten entfallen, wodurch eine Waffenstations-Testeinheit geschaffen wird, die deutlich schneller arbeitet als im Stand der Technik.

Vorzugsweise weist die Waffenstations-Testeinheit einen Stromversorgungsanschluss zur elektrischen Kopplung mit dem Luftfahrzeug auf, um die Waffenstations-Testeinheit mit einer Bordspannung des Luftfahrzeugs versorgen zu können. Dadurch wird die Waffenstations-Testeinheit unabhängig von einer externen Stromversorgung und kann auch im Feldeinsatz mobil betrieben werden, wobei die Notwendigkeit entfällt, größere Batteriekapazitäten in der Testeinheit vorzusehen.

Vorteilhaft ist es auch, wenn die Waffenstations-Testeinheit zumindest einen GPS-Anschluss aufweist, über den die Waffenstations-Testeinheit mit einem externen GPS-Empfänger, vorzugsweise dem GPS-Empfänger eines Missionsladegeräts, verbindbar ist. Dieses Merkmal ermöglicht es, eine kompakte und kostengünstige Testeinheit ohne eigene GPS-Fähigkeit bereitzustellen und diese dann zur Überprüfung der GPS-Signale mit einem vorhandenen externen GPS-Empfänger, der in jedem Missionsladegerät, das zur Technikausstattung der Bodencrew gehört, vorhanden ist, zu verbinden.

Vorteilhaft ist auch, wenn die Waffenstations-Testeinheit von außen zugängliche Prüfkontakte aufweist, an die ein herkömmliches Strom-/Spannungs-/Widerstandsmeßgerät anschließbar ist. Mittels dieser von außen zugänglichen Prüfkontakte kann die Bodenmannschaft während des Simulations- und Prüfdurchlaufs bestimmte konstante Parameter, beispielsweise am Waffenstationsanschluss des Luftfahrzeugs anliegende elektrische Spannungen, messen. Da diese Messungen parallel zum automatisierten Simulations- und Testablauf erfolgen, wird zusätzlich Zeit eingespart.

Die Waffenstations-Testeinheit kann einen Anzeigebildschirm aufweisen; sie kann aber auch - alternativ oder zusätzlich - eine Computeranschluss-Schnittstelle zur elektrischen Verbindung des integrierten Computers der Waffenstations-Testeinheit mit einem externen Computer aufweisen, so daß beispielsweise, ein extern angeschlossener Laptop als Anzeigeeinrichtung und Protokolliereinrichtung für den Simulations- und Testablauf dienen kann.

Wenn in einer weiteren vorteilhaften Ausgestaltung die Waffenstations-Testeinheit einen GLU-Datenübertragungsanschluss zur elektrischen Verbindung der Waffensimulationseinrichtung mit einem Missionsladegerät aufweist, kann die Waffenstations-Testeinheit auch als Trainingsgerät für das Bodenpersonal verwendet werden, wobei das Bodenpersonal dann die Bedienung des Missionsladegeräts und den Vorgang des Ladens von Missionsdaten aus dem Missionsladegerät in das Luftfahrzeug mittels der Waffenstations-Testeinheit trainieren kann.

Durch die vorliegende Erfindung wird auch ein Verfahren zum Testen der Einsatzbereitschaft einer Waffenstation eines Luftfahrzeugs angegeben, wobei das Verfahren die folgenden Schritte aufweist:
- a): Bereitstellen einer Waffenstations-Testeinheit,
- b): Herstellen einer elektrischen Verbindung umfassend eine Milbus-Datenbus-Verbindung zwischen einem Waffenstationanschluss der Waffenstations-Testeinheit und einer Waffenanschluss-Schnittstelle der Waffenstation des Luftfahrzeugs,
- c): Simulation einer Waffe durch die Waffenstations-Testeinheit gegenüber einer Bordelektronik, insbesondere eines Bordcomputers, des Luftfahrzeugs,
- d): Messung und Analyse von während des Simulationsschrittes von der Bordelektronik des Luftfahrzeugs an die Waffenstations-Testeinheit übergebenen Signalen und
- e): Ausgabe eines Testergebnis-Signals durch die Waffenstations-Testeinheit.

Ein derartiges erfindungsgemäßes Verfahren zeichnet sich dadurch aus, dass das Verhalten der Bordelektronik des Luftfahrzeugs während des Simulationsschritts c) in Echtzeit auf Korrektheit und Plausibilität geprüft wird.

Vorzugsweise werden im Meß- und Analyseschritt d) dieses Verfahrens zumindest die folgenden Prüfungen durchgeführt:
- d1): Prüfen der Zyklen der über den Milbus-Datenbus der Waffenanschluss-Schnittstelle der Waffenstation des Luftfahrzeugs gesendeten Signale auf Korrektheit und/oder
- d2): Überprüfen der Reihenfolge der über den Milbus-Datenbus der Waffenanschluss-Schnittstelle der Waffenstation des Luftfahrzeugs gesendeten Signale auf Korrektheit und/oder
- d3): Überprüfen der Checksummen der über den Milbus-Datenbus der Waffenanschluss-Schnittstelle der Waffenstation des Luftfahrzeugs gesendeten Signale auf Korrektheit und/oder
- d4): Überprüfen der Plausibilität der über den Milbus-Datenbus der Waffenanschluss-Schnittstelle der Waffenstation des Luftfahrzeugs gesendeten Luftfahrzeug-Navigationsdaten und/oder
- d5): Überprüfen der Luftfahrzeug-Identität und /oder
- d6): Überprüfen der Plausibilität von einzelnen über den Milbus-Datenbus der Waffenanschluss-Schnittstelle der Waffenstation des Luftfahrzeugs übertragenen Datensätzen.

Eine vorteilhafte Weiterbildung des erfindungsgemäßen Verfahrens umfaßt den weiteren Schritt:
- Prüfen von vom Luftfahrzeug an die Waffenstations-Testeinheit übergebenen GPS-Signalen mittels eines mit der Waffenstations-Testeinheit wirksam verbundenen GPS-Empfängers, insbesondere eines Missions-Ladegeräts.

Eine andere vorteilhafte Weiterbildung des erfindungsgemäßen Verfahrens kennzeichnet sich durch den weiteren Schritt:
- Durchführen von Strommessungen, Spannungsmessungen und/oder Widerstandsmessungen an entsprechenden Signalkontakten der Waffenstations-Testeinheit mittels eines Strom-/Spannungs/-Widerstandsmessgeräts.

Weiter vorteilhafter Weise wird ein erfindungsgemäßes Verfahren ergänzt durch den weiteren Schritt:
- Sichtprüfung der Waffensteuerungsanzeigen im Luftfahrzeug während der Durchführung der Schritte c) und d).

### KURZE BESCHREIBUNG DER ZEICHNUNGEN

Die Erfindung wird nachfolgend anhand eines Beispiels unter Bezugnahme auf die Zeichnung näher erläutert.

In dieser zeigt:
- **Fig. 1**: ein systematisches Schaubild einer erfindungsgemäßen Waffenstations-Testeinheit und
- **Fig. 2**: eine vereinfachte Ablaufdarstellung eines erfindungsgemäßen Verfahrens zum Testen der Einsatzbereitschaft der Waffenstation eines Luftfahrzeugs.

### DARSTELLUNG VON BEVORZUGTEN AUSFÜHRUNGSBEISPIELEN

In Fig. 1 ist in schematischer Weise eine Waffenstations-Testeinheit 1 zum Testen der Einsatzbereitschaft einer Waffenstation 20 eines ebenfalls schematisch dargestellten Luftfahrzeugs 2 gezeigt. Die Waffenstations-Testeinheit 1 enthält einen integrierten Computer 10, der eine Waffensimulationseinrichtung 12 sowie eine Prüf- und Auswerteinrichtung 14 aufweist. Die Waffensimulationseinrichtung 12 und die Prüf- und Auswerteeinrichtung 14 sind über eine erste Datenleitung 11 zum Datenaustausch elektrisch miteinander verbunden.

Die Waffenstations-Testeinheit 1 weist weiterhin einen Waffenstationsanschluss 16 auf, der über eine zweite Datenleitung 13 mit der Prüf- und Auswerteeinrichtung 14 zum Datenaustausch elektrisch verbunden ist.

Der Waffenstationsanschluss 16 der Waffenstations-Testeinheit 1 ist über eine Datenleitung 21, die zum Beispiel eine Milbus-Datenbus-Verbindung herstellt, mit der Waffenstation 20 des Luftfahrzeugs 2 elektrisch verbindbar. Die Waffenstation 20 des Luftfahrzeugs 2 ist - in nicht gezeigter Weise - mit einer Bordelektronik 24 des Luftfahrzeugs verbunden. Die Bordelektronik 24 des Luftfahrzeugs 2 enthält unter anderem einen Bordcomputer, der die Kommunikation und den Datenaustausch zwischen dem Luftfahrzeug 2 und einer an der Waffenstation 20 angebrachten Waffe, beispielsweise einer Rakete oder einem Marschflugkörper, steuert.

Die Waffenstations-Testeinheit 1 ist weiterhin mit einem Stromversorgungsanschluss 15 versehen, der über eine Stromversorgungsleitung 22 mit dem Luftfahrzeug 2 verbindbar ist, um die Waffenstations-Testeinheit 1 mit zumindest einer Bordspannung des Luftfahrzeugs 2 zu versorgen. Die elektrischen Versorgungsleitungen innerhalb der Waffenstations-Testeinheit, die unter anderem den Computer 10 mit dem Stromversorgungsanschluss 15 der Waffenstations-Testeinheit 1 verbinden, sind der besseren Übersichtlichkeit halber in der Fig. 1 nicht dargestellt; es ist jedoch vom allgemeinen Fachwissen umfasst, derartige Verbindungsleitungen für die Stromversorgung innerhalb der Waffenstations-Testeinheit 1 vorzusehen.

Die Waffenstations-Testeinheit 1 weist einen GPS-Anschluss 17 auf, der über eine GPS-Datenleitung 17' mit dem Waffenstationsanschluss 16 verbunden ist. An den GPS-Anschluss 17 der Waffenstations-Testeinheit 1 ist ein GPS-Empfänger 30 eines Missionsladegeräts 3 über ein GPS-Anschlusskabel 31 anschließbar. Ein Missionsladegerät, das auch als "Ground Loader Unit" (GLU) bezeichnet wird, dient üblicherweise dazu, eine an der Waffenstation 20 eines Luftfahrzeugs 2 angebrachte Waffe und/oder einen Bordcomputer der Bordelektronik 24 des Luftfahrzeugs 2 am Boden vor dem Start des Luftfahrzeugs mit Daten über die geplante Mission des Luftfahrzeugs zu programmieren.

Weiterhin ist das Missionsladegerät 3 über eine GLU-Datenleitung 32 mit einem GLU-Datenübertragungsanschluss 18 der Waffenstations-Testeinheit 1 elektrisch verbindbar, um das Missionsladegerät 3 mit dem internen Computer 10 zur Datenübertragung zu verbinden. Der GLU-Datenübertragungsanschluss 18 ist über eine GLU-Datenleitung 18' mit der Waffensimulationseinrichtung 12 der Waffenstations-Testeinheit 1 verbunden. Durch den Anschluss des Missionsladegeräts 3 an die Waffenstations-Testeinheit 1 und damit an die Waffenstation 20 des Luftfahrzeugs 2 können mittels der Waffenstations-Testeinheit 1 auch jene Funktionen geprüft und überwacht werden, die beim Laden von Missionsdaten aus dem Missionsladegerät 3 in das Luftfahrzeug 2 ausgeführt werden. In dieser Gerätekonfiguration mit an der Waffenstations-Testeinheit 1 angeschlossenem Missionsladegerät 3 kann die Waffenstations-Testeinheit 1 auch dazu verwendet werden, die Bedienung des Missionsladegeräts 3 und den Vorgang des Ladens von Missionsdaten aus dem Missionsladegerät 3 in das Luftfahrzeug 2 zu trainieren.

Die Waffenstations-Testeinheit 1 enthält zudem eine Computeranschluss-Schnittstelle 19, die über eine dritte Datenleitung 19' mit der Prüf- und Auswerteeinrichtung 14 des Computers 10 der Waffenstations-Testeinheit 1 verbunden ist. An die Computeranschluss-Schnittstelle 19 ist ein externer Computer 4, beispielsweise ein Laptop, mittels eines Computeranschlusskabels 41 anschließbar. Der externe Computer 4 enthält einen Anzeigebildschirm 40, auf dem Daten angezeigt werden können, die von der Prüf- und Testeinrichtung 14 an den externen Computer 4 geliefert werden.

Schließlich enthält die Waffenstations-Testeinheit 1 noch eine Mehrzahl von von außen zugänglichen Prüfkontakten 100, 101, 102, 103, 104, 105 und 106. An diese Prüfkontakte 100, 101, 102, 103, 104, 105 und 106 ist eine herkömmliches Messgerät 5 zur Strommessung, Spannungsmessung und/oder Widerstandsmessung mittels Messleitungen 50, 51 anschließbar. Ein Teil der Prüfkontakte 100, 101, 102, 103, 104, 105 und 106 ist - in nicht dargestellter Weise - mit dem Stromversorgungsanschluss 15 der Waffenstations-Testeinheit verbunden, so dass mit dem Messgerät 5 die von der Waffenstation 20 des Luftfahrzeugs 2 gelieferten elektrischen Spannungen gemessen werden können. Diese Messung beschränkt sich nicht auf an der Waffenstation anliegende Dauerspannungen, sondern erstreckt sich auch auf Schaltspannungen, die nur in bestimmten Betriebsphasen an der Waffenstation 20 anliegen, um beispielsweise ein Bombenschloss, mit welchem die Waffe an der Waffenstation befestigt ist, zu öffnen oder zu schließen.

Die Waffenstations-Testeinheit 1 ist auch mit Sichtanzeigen, zum Beispiels LEDs, 107, 108, 109 versehen, mittels derer bestimmte Ergebnisse von in der Prüf- und Auswerteeinrichtung 14 ausgeführten Prüf- und Auswerteschritten angezeigt werden können.

Entsprechend der Darstellung in Fig. 1 ist innerhalb des integrierten Computers 10 der Waffenstations-Testeinheit 1 die Prüf- und Auswerteeinrichtung 14 zwischen dem mit der Waffenstation 20 des Luftfahrzeugs 2 verbindbaren Waffenstationsanschluss 16 und der Waffensimulationseinrichtung 12 angeordnet, so dass der gesamte Datenverkehr zwischen der Waffensimulationseinrichtung 12 und der Waffenstation 20 des Luftfahrzeugs 2 von der Prüf- und Auswerteeinrichtung 14 überwacht werden kann. Die Waffenstations-Testeinheit 1, insbesondere deren integrierter Computer 10 ist dabei derart ausgelegt, dass die Waffenstations-Testeinheit 1 gegenüber der Waffenstation 20 des Luftfahrzeugs 2 dasselbe Echtzeit-Verhalten aufweist, wie eine an der Waffenstation 20 des Luftfahrzeugs 2 angebrachte Waffe.

Nachfolgend wird anhand der Ablaufdarstellung in Fig. 2 beispielhaft ein Verfahren zum Testen der Einsatzbereitschaft der Waffenstation 20 des Luftfahrzeugs 2 geschildert.

Zunächst wird im Schritt 110 eine Waffenstations-Testeinheit 1 bereitgestellt. Diese Waffenstations-Testeinheit wird im Schritt 112 mittels der Datenleitung 21 an die Waffenstation 20 des Luftfahrzeugs 2 angeschlossen. Auch die Stromversorgungsleitung 22 wird in diesem Schritt an die Waffenstations-Testeinrichtung 1 und an das Luftfahrzeug 2, beispielsweise an dessen Waffenstation 20, angeschlossen. Hierdurch werden eine Stromversorgungsverbindung zwischen dem Luftfahrzeug 2 und der Waffenstations-Testeinrichtung 1 sowie eine Datenübertragungsverbindung zwischen der Waffenstation 20 des Luftfahrzeugs 2 und der Waffenstations-Testeinheit 1 geschaffen, wobei die Datenübertragungs-Verbindung einen Milbus-Datenbus umfasst.

Anschließend wird im Schritt 114 mittels der Waffensimulationseinrichtung 12 das Verhalten einer an der Waffenstation 20 des Luftfahrzeugs 2 angeschlossenen Waffe gegenüber der Bordelektronik 24 des Luftfahrzeugs 2 simuliert, indem eine entsprechende Datenkommunikation von der Waffenstations-Testeinheit 1 an das Luftfahrzeug 2 erfolgt. Der Signalfluss zwischen der Bordelektronik 24 des Luftfahrzeugs 2 und der Waffensimulationseinrichtung 12 wird dabei von der Prüf-und Auswerteeinheit 14 der Waffenstations-Testeinheit 1 überwacht, wobei die Antwort des Luftfahrzeugs 2 auf das vorher von der Waffenstations-Testeinheit 1 ausgesandte Kommunikationssignal geprüft und ausgewertet wird. Dazu werden im Schritt 116 die zwischen der Bordelektronik 24 des Luftfahrzeugs 2 und der Waffensimulationseinrichtung 12 wechselweise ausgetauschten Signale gemessen und analysiert. Anschließend werden im Schritt 118 die von der Waffenstations-Testeinheit als Folge der Messung und Analyse erzeugten Testergebnis-Signale ausgegeben, was im Beispiel der Fig. 1 über den an die Waffenstations-Testeinheit 1 angeschlossenen externen Computer 4 und/oder die Sichtanzeigen 107, 108, 109 erfolgt. Die Schritte 114, 116 und 118 werden in Abhängigkeit von der Anzahl der zu prüfenden Parameter mehrfach hintereinander und quasi parallel zueinander ausgeführt, um das gewünschte Echtzeitverhalten zu erzielen.

Während des Mess- und Analyseschritts 116 werden zumindest einige der nachfolgend aufgeführten Prüfungen durchgeführt:
- Prüfen der Zyklen der über den Milbus-Datenbus der Waffenanschluss-Schnittstelle der Waffenstation des Luftfahrzeugs gesendeten Signale auf Korrektheit und/oder
- Überprüfen der Reihenfolge der über den Milbus-Datenbus der Waffenanschluss-Schnittstelle der Waffenstation des Luftfahrzeugs gesendeten Signale auf Korrektheit und/oder
- Überprüfen der Checksummen der über den Milbus-Datenbus der Waffenanschluss-Schnittstelle der Waffenstation des Luftfahrzeugs gesendeten Signale auf Korrektheit und/oder
- Überprüfen der Plausibilität der über den Milbus-Datenbus der Waffenanschluss-Schnittstelle der Waffenstation des Luftfahrzeugs gesendeten Luftfahrzeug-Navigationsdaten und/oder
- Überprüfen der Luftfahrzeug-Identität und /oder
- Überprüfen der Plausibilität von einzelnen über den Milbus-Datenbus der Waffenanschluss-Schnittstelle der Waffenstation des Luftfahrzeugs übertragenen Datensätzen.

Des weiteren werden mit dem an die Waffenstations-Testeinheit angeschlossenen Missionsladegerät 3 die vom Luftfahrzeug an die Waffenstations-Testeinheit übergebenen GPS-Signale auf Vorhandensein und auf Korrektheit überprüft.

Schließlich können vom Bedienpersonal der Waffenstations-Testeinheit 1 während des vorstehend geschilderten automatischen Mess- und Analyseschritts zusätzlich manuell Messungen an den Kontakten 100, 101, 102, 103, 104, 105, 106 der Waffenstations-Testeinheit 1 mittels des herkömmlichen Strom-Spannungs-/Widerstandsmessgeräts 5 durchgeführt werden. Dabei kann das Anliegen bestimmter Spannungen an der Waffenstation 20 gemessen und optisch auf Korrektheit überprüft werden. Weiterhin können mittels des Messgeräts Durchgangswiderstände gemessen werden und damit beispielsweise die Korrektheit von Schalterstellungen überprüft werden.

Parallel zu der Durchführung der vorgenannten Mess- und Prüfschritte kann auch eine Sichtprüfung der Waffensteuerungsanzeigen im Luftfahrzeug von einer Bedienperson vorgenommen werden.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

Es bezeichnen:
- 1: Waffenstations-Testeinheit
- 2: Luftfahrzeug
- 3: Missionsladegerät
- 4: externer Computer
- 5: Widerstandsmessgerät
- 10: integrierter Computer
- 11: erste Datenleitung
- 12: Waffensimulationseinrichtung
- 13: zweite Datenleitung
- 14: Prüf- und Auswerteeinheit
- 15: Stromversorgungsanschluss
- 16: Waffenstationsanschluss
- 17: GPS-Anschluss
- 17': GPS-Datenleitung
- 18: GLU-Datenübertragungsanschluss
- 19: Computeranschluss-Schnittstelle
- 19': dritte Datenleitung
- 20: Waffenstation
- 21: Datenleitung
- 22: Stromversorgungsleitung
- 24: Bordelektronik
- 30: GPS-Empfänger
- 32: GLU-Datenleitung
- 40: Anzeigebildschirm
- 41: Computeranschlusskabel
- 100: Prüfkontakt
- 101: Prüfkontakt
- 102: Prüfkontakt
- 103: Prüfkontakt
- 104: Prüfkontakt
- 105: Prüfkontakt
- 106: Prüfkontakt
- 107: Sichtanzeige
- 108: Sichtanzeige
- 109: Sichtanzeige

## Patentansprüche

1. Waffenstations-Testeinheit zum Testen der Einsatzbereitschaft einer Waffenstation (20) eines Luftfahrzeugs (2), mit
einem integrierten Computer (10), der eine Waffensimulationseinrichtung (12) sowie eine Prüf- und Auswerteeinrichtung (14) aufweist, wobei der Computer (10) über einen Waffenstationsanschluss (16) mit einer Waffenstation (20) eines Luftfahrzeugs (2) elektrisch verbindbar ist,
**dadurch gekennzeichnet,**
**dass** die Waffensimulationseinrichtung (12) und die Prüf- und Auswerteeinrichtung (14) derart zusammenwirken, dass der Datenverkehr zwischen der Waffensimulationseinrichtung (12) und einer Bordelektronik (24) des Luftfahrzeugs (2) von der Prüf- und Auswerteeinrichtung (12) während des Simulationsvorgangs in Echtzeit überwacht und auf Plausibilität und Korrektheit der von der Bordelektronik (24) des Luftfahrzeugs (2) gelieferten Daten überprüft wird.

2. Waffenstations-Testeinheit nach Anspruch 1,
**dadurch gekennzeichnet,**
**dass** die Waffenstations-Testeinheit (1) einen Stromversorgungsanschluss (15) zur elektrischen Kopplung mit dem Luftfahrzeug (2) aufweist, um die Waffenstations-Testeinheit (1) mit zumindest einer Bordspannung des Luftfahrzeugs (2) versorgen zu können.

3. Waffenstations-Testeinheit nach Anspruch 1 oder 2,
**dadurch gekennzeichnet,**
**dass** die Waffenstations-Testeinheit (1) zumindest einen GPS-Anschluss (17) aufweist, über den die Waffenstations-Testeinheit (1) mit einem externen GPS-Empfänger (30), vorzugsweise dem GPS-Empfänger eines Missionsladegeräts (3), verbindbar ist.

4. Waffenstations-Testeinheit nach Anspruch 1, 2 oder 3,
**dadurch gekennzeichnet,**
**dass** die Waffenstations-Testeinheit (1) von außen zugängliche Prüfkontakte (100, 101, 102, 103, 104, 105, 106) aufweist, an die ein herkömmliches Strom-/Spannungs-/Widerstandsmessgerät (5) anschließbar ist.

5. Waffenstations-Testeinheit nach einem der vorhergehenden Ansprüche,
**dadurch gekennzeichnet,**
**dass** die Waffenstations-Testeinheit (1) einen Anzeigebildschirm aufweist.

6. Waffenstations-Testeinheit nach einem der vorhergehenden Ansprüche,
**dadurch gekennzeichnet,**
**dass** die Waffenstations-Testeinheit (1) eine Computeranschluss-Schnittstelle (19) zur elektrischen Verbindung des integrierten Computers (10) der Waffenstations-Testeinheit (1) mit einem externen Computer (4) aufweist.

7. Waffenstations-Testeinheit nach einem der vorhergehenden Ansprüche,
**dadurch gekennzeichnet,**
**dass** die Waffenstations-Testeinheit (1) einen GLU-Datenübertragungsanschluss (18) zur elektrischen Verbindung der Waffensimulationseinrichtung (12) mit einem Missionsladegerät (3) aufweist.

8. Verfahren zum Testen der Einsatzbereitschaft einer Waffenstation eines Luftfahrzeugs mit den Schritten:
a) Bereitstellen einer Waffenstations-Testeinheit,
b) Herstellen einer elektrischen Verbindung umfassend eine Milbus-Datenbus-Verbindung zwischen einem Waffenstationanschluss der Waffenstations-Testeinheit und einer Waffenanschluss-Schnittstelle der Waffenstation des Luftfahrzeugs,
c) Simulation einer Waffe durch die Waffenstations-Testeinheit gegenüber einer Bordelektronik, insbesondere eines Bordcomputers, des Luftfahrzeugs,
d) Messung und Analyse von während des Simulationsschrittes von der Bordelektronik des Luftfahrzeugs an die Waffenstations-Testeinheit übergebenen Signalen und
e) Ausgabe eines Testergebnis-Signals durch die Waffenstations-Testeinheit,
**dadurch gekennzeichnet,**
**dass** das Verhalten der Bordelektronik des Luftfahrzeugs während des Simulationsschritts c) und des Mess - und Analyseschritts d) in Echtzeit auf Korrektheit und Plausibilität geprüft wird.

9. Verfahren nach Anspruch 8,
**dadurch gekennzeichnet,**
**dass** im Mess- und Analyseschritt d) zumindest die folgenden Prüfungen durchgeführt werden:
d1) Prüfen der Zyklen der über den Milbus-Datenbus der Waffenanschluss-Schnittstelle der Waffenstation des Luftfahrzeugs gesendeten Signale auf Korrektheit und/oder
d2) Überprüfen der Reihenfolge der über den Milbus-Datenbus der Waffenanschluss-Schnittstelle der Waffenstation des Luftfahrzeugs gesendeten Signale auf Korrektheit und/oder
d3) Überprüfen der Checksummen der über den Milbus-Datenbus der Waffenanschluss-Schnittstelle der Waffenstation des Luftfahrzeugs gesendeten Signale auf Korrektheit und/oder
d4) Überprüfen der Plausibilität der über den Milbus-Datenbus der Waffenanschluss-Schnittstelle der Waffenstation des Luftfahrzeugs gesendeten Luftfahrzeug-Navigationsdaten und/oder
d5) Überprüfen der Luftfahrzeug-Identität und /oder
d6) Überprüfen der Plausibilität von einzelnen über den Milbus-Datenbus der Waffenanschluss-Schnittstelle der Waffenstation des Luftfahrzeugs übertragenen Datensätzen.

10. Verfahren nach Anspruch 8 oder 9,
**gekennzeichnet durch**
den weiteren Schritt:
- Prüfen von vom Luftfahrzeug an die Waffenstations-Testeinheit übergebenen GPS-Signalen mittels eines mit der Waffenstations-Testeinheit wirksam verbundenen GPS-Empfängers, insbesondere eines Missions-Ladegeräts.

11. Verfahren nach einem der Ansprüche 8, 9 oder 10,
**gekennzeichnet durch**
den weiteren Schritt:
- Durchführen von Strommessungen, Spannungsmessungen und/oder Widerstandsmessungen an entsprechenden Signalkontakten der Waffenstations-Testeinheit mittels eines Strom-/Spannungs/Widerstandsmessgeräts.

12. Verfahren nach einem der Ansprüche 8 bis 11,
**gekennzeichnet durch**
den weiteren Schritt:
- Sichtprüfung der Waffensteuerungsanzeigen im Luftfahrzeug während der Durchführung der Schritte c) und d).

## Claims

1. A weapon-station test unit for testing the combat-readiness of a weapon station (20) of an aircraft (2), with
an integrated computer (10) which exhibits a weapon-simulation device (12) as well as a checking-and-evaluating device (14), the computer (10) being capable of being electrically connected to a weapon station (20) of an aircraft (2) via a weapon-station terminal (16),
**characterised in that**
the weapon-simulation device (12) and the checking-and-evaluating device (14) interact in such a manner that the data traffic between the weapon-simulation device (12) and an on-board electronics unit (24) of the aircraft (2) is monitored in real time by the checking-and-evaluating device (12) during the simulation procedure and is examined for plausibility and correctness of the data supplied from the on-board electronics unit (24) of the aircraft (2).

2. A weapon-station test unit according to Claim 1,
**characterised in that** the weapon-station test unit (1) exhibits a power-supply terminal (15) for the purpose of electrical coupling with the aircraft (2), in order to be able to supply the weapon-station test unit (1) with at least one on-board voltage of the aircraft (2).

3. A weapon-station test unit according to Claim 1 or 2,
**characterised in that**
the weapon-station test unit (1) exhibits at least one GPS terminal (17) via which the weapon-station test unit (1) is capable of being connected to an external GPS receiver (30), preferably the GPS receiver of a mission-loading unit (3).

4. A weapon-station test unit according to Claim 1, 2 or 3,
**characterised in that**
the weapon-station test unit (1) exhibits test contacts (100, 101, 102, 103, 104, 105, 106) which are accessible from the outside and to which a conventional current/voltage/resistance-measuring instrument (5) is capable of being connected.

5. A weapon-station test unit according to one of the preceding claims,
**characterised in that**
the weapon-station test unit (1) exhibits a display screen.

6. A weapon-station test unit according to one of the preceding claims,
**characterised in that**
the weapon-station test unit (1) exhibits a computer-terminal interface (19) for the purpose of electrical connection of the integrated computer (10) of the weapon-station test unit (1) to an external computer (4).

7. A weapon-station test unit according to one of the preceding claims,
**characterised in that**
the weapon-station test unit (1) exhibits a GLU data-communication terminal (18) for the purpose of electrical connection of the weapon-simulation device (12) to a mission-loading unit (3).

8. A process for testing the combat-readiness of a weapon station of an aircraft, having the following steps:
a) providing a weapon-station test unit,
b) establishing an electrical connection comprising a Milbus data-bus connection between a weapon-station terminal of the weapon-station test unit and a weapon-terminal interface of the weapon station of the aircraft,
c) simulation of a weapon by the weapon-station test unit in relation to an on-board electronics unit, in particular an on-board computer, of the aircraft,
d) measurement and analysis of signals transmitted during the simulation step from the on-board electronics unit of the aircraft to the weapon-station test unit and
e) output of a test-result signal by the weapon-station test unit,
**characterised in that**
the behaviour of the on-board electronics unit of the aircraft during the simulation step c) and during the measurement and analysis step d) is checked in real time for correctness and plausibility.

9. A process according to Claim 8,
**characterised in that**
in the measuring and analysis step d) at least the following checks are carried out:
d1) checking the cycles of the signals transmitted via the Milbus data-bus of the weapon-terminal interface of the weapon station of the aircraft for correctness and/or
d2) examining the sequence of the signals transmitted via the Milbus data-bus of the weapon-terminal interface of the weapon station of the aircraft for correctness and/or
d3) examining the check sums of the signals transmitted via the Milbus data-bus of the weapon-terminal interface of the weapon station of the aircraft for correctness and/or
d4) examining the plausibility of the aircraft navigation data transmitted via the Milbus data-bus of the weapon-terminal interface of the weapon station of the aircraft and/or
d5) examining the identity of the aircraft and/or
d6) examining the plausibility of individual data records transmitted via the Milbus data-bus of the weapon-terminal interface of the weapon station of the aircraft.

10. A process according to Claim 8 or 9,
**characterised by**
the further step:
- checking GPS signals communicated from the aircraft to the weapon-station test unit by means of a GPS receiver actively connected to the weapon-station test unit, in particular a mission-loading unit.

11. A process according to one of Claims 8, 9 or 10,
**characterised by**
the further step:
- carrying out current measurements, voltage measurements and/or resistance measurements at appropriate signal contacts of the weapon-station test unit by means of a current/voltage/resistance-measuring instrument.

12. A process according to one of Claims 8 to 11,
**characterised by**
the further step:
- visual check of the weapon-control displays in the aircraft during the implementation of steps c) and d).

## Revendications

1. Unité de test de station d'armement destinée à tester la disponibilité d'utilisation d'une station d'armement (20) d'un aéronef (2), avec
un ordinateur intégré (10), lequel présente un dispositif de simulation d'armement (12) ainsi qu'un dispositif de contrôle et d'analyse (14), l'ordinateur (10) pouvant être relié électriquement à une station d'armement (20) d'un aéronef (2) par l'intermédiaire d'un raccordement de station d'armement (16),
**caractérisée en ce**
**que** le dispositif de simulation d'armement (12) et le dispositif de contrôle et d'analyse (14) agissent conjointement, de sorte que le flux de données entre le dispositif de simulation d'armement (12) et une électronique de bord (24) de l'aéronef (2) est surveillé par le dispositif de contrôle et d'analyse (12) pendant le processus de simulation en temps réel et que la plausibilité et l'exactitude des données livrées par l'électronique de bord (24) de l'aéronef (2) sont contrôlées.

2. Unité de test de station d'armement selon la revendication 1,
**caractérisée en ce**
**que** l'unité de test de station d'armement (1) présente un raccordement en alimentation électrique (15) destiné au couplage électrique avec l'aéronef (2), afin de pouvoir alimenter l'unité de test de station d'armement (1) avec au moins une tension de bord de l'aéronef (2).

3. Unité de test de station d'armement selon la revendication 1 ou 2,
**caractérisée en ce**
**que** l'unité de test de station d'armement (1) présente au moins un raccordement GPS (17), via lequel l'unité de test de station d'armement (1) peut être reliée à un récepteur GPS externe (30), de préférence au récepteur GPS d'un appareil de chargement de mission (3).

4. Unité de test de station d'armement selon la revendication 1, 2 ou 3,
**caractérisée en ce**
**que** l'unité de test de station d'armement (1) présente des contacts de contrôle (100, 101, 102, 103, 104, 105, 106) accessibles de l'extérieur, auxquels il est possible de raccorder un appareil de mesure de courant/tension/résistance (5) traditionnel.

5. Unité de test de station d'armement selon l'une quelconque des revendications précédentes,
**caractérisée en ce**
**que** l'unité de test de station d'armement (1) présente un écran d'affichage.

6. Unité de test de station d'armement selon l'une quelconque des revendications précédentes,
**caractérisée en ce**
**que** l'unité de test de station d'armement (1) présente une interface de raccordement à un ordinateur (19) destinée à relier électriquement l'ordinateur intégré (10) de l'unité de test de station d'armement (1) à un ordinateur externe (4).

7. Unité de test de station d'armement selon l'une quelconque des revendications précédentes,
**caractérisée en ce**
**que** l'unité de test de station d'armement (1) présente un raccordement de transmission de données GLU (18) servant à relier électriquement le dispositif de simulation d'armement (12) à un appareil de chargement de mission (3).

8. Procédé de test de la disponibilité d'utilisation d'une station d'armement d'un aéronef avec les étapes consistant à :
a) préparer une unité de test de station d'armement,
b) fabriquer une liaison électrique comportant une liaison de bus de données Milbus entre un raccordement de station d'armement de l'unité de test de station d'armement et une interface de raccordement d'armement de la station d'armement de l'aéronef,
c) simuler une arme grâce à l'unité de test de station d'armement en fonction de l'électronique de bord, plus particulièrement d'un ordinateur de bord, de l'aéronef,
d) mesurer et analyser des signaux transmis par l'électronique de bord de l'aéronef à l'unité de test de station d'armement lors de l'étape de simulationet
e) émettre un signal de résultat de test par le biais de l'unité de test de station d'armement,
**caractérisé en ce**
**que** le comportement de l'électronique de bord de l'aéronef est vérifié en temps réel lors de l'étape de simulation c) et de l'étape de mesure et d'analyse d) en termes d'exactitude et de plausibilité.

9. Procédé selon la revendication 8,
**caractérisé en ce**
**que** les contrôles suivants au moins sont effectués lors de l'étape de mesure et d'analyse d) :
d1) contrôle de l'exactitude des cycles des signaux envoyés via le bus de données Milbus de l'interface de raccordement d'armement de la station d'armement de l'aéronef et/ou
d2) vérification de l'exactitude de la séquence des signaux envoyés via le bus de données Milbus de l'interface de raccordement d'armement de la station d'armement de l'aéronef et/ou
d3) vérification de l'exactitude des totaux de contrôle des signaux envoyés via le bus de données Milbus de l'interface de raccordement d'armement de la station d'armement de l'aéronef et/ou
d4) vérification de la plausibilité des données de navigation de l'aéronef envoyées via le bus de données Milbus de l'interface de raccordement d'armement de la station d'armement de l'aéronef et/ou
d5) vérification de l'identité de l'aéronef et/ou
d6) vérification de la plausibilité des enregistrements de données individuels transmis via le bus de données Milbus de l'interface de raccordement d'armement de la station d'armement de l'aéronef.

10. Procédé selon la revendication 8 ou 9, **caractérisé par**
l'étape suivante :
- contrôle des signaux GPS transmis par l'aéronef à l'unité de test de station d'armement au moyen d'un récepteur GPS relié à l'unité de test de station d'armement, plus particulièrement d'un appareil de chargement de mission.

11. Procédé selon l'une quelconque des revendications 8, 9 ou 10,
**caractérisé**
**par** l'étape suivante :
- exécution des mesures de courant, des mesures de tension et/ou des mesures de résistance au niveau des contacts de signaux correspondants de l'unité de test de station d'armement au moyen d'un appareil de mesure de courant/de tension/de résistance.

12. Procédé selon l'une quelconque des revendications 8 à 11,
**caractérisé**
**par** l'étape suivante :
- contrôle visuel des indications de commande d'armement dans l'aéronef pendant l'exécution des étapes c) et d).
